# EUROPÄISCHE PATENTANMELDUNG

(11) **EP 4 703 591 A1**
(43) Veröffentlichungstag der Anmeldung: **04.03.2026**
(21) Anmeldenummer: 25199377.0
(22) Anmeldetag: 01.09.2025
(51) Int. Cl.: F04D 29/16, F04D 29/18

(54) **KREISELPUMPENANORDNUNG**

(30) Priorität: 03.09.2024 DE 102024125140
(71) Anmelder: KSB SE & Co. KGaA, 67227 Frankenthal (DE)
(72) Erfinder: JOCHEN, Fritz, 67227 Frankenthal (DE); DISTERHOF, Andrej, 67227 Frankenthal (DE); MOHR, Matthias, 67227 Frankenthal (DE); SCHMIDT, Steffen, 67227 Frankenthal (DE)

(57) **Zusammenfassung**

Die Erfindung betrifft eine Kreiselpumpenanordnung (1) mit einem Gehäuse (2), einer Einlassöffnung (3), einer Auslassöffnung (4) und einem offenen Laufrad (5) mit einer Nabe (7), die mindestens eine Schaufel (8) trägt. Die Schaufel (8) weist eine Eintrittskante (15), eine Austrittskante (16), eine saugseitige Fläche (17), eine druckseitige Fläche (18) und eine sich entlang einer Innenwand (10) des Gehäuses (2) erstreckenden Außenkante (11) auf. Die Schaufel (8) weist eine Wandung (13) entlang einem definierten Bereich (14) der Außenkante (11) zur Reduktion von Scherkräften auf.

## Beschreibung

Die Erfindung betrifft eine Kreiselpumpenanordnung mit einem Gehäuse, einer Einlassöffnung, einer Auslassöffnung und einem offenen Laufrad mit einer Nabe, die mindestens eine Schaufel trägt, wobei die Schaufel eine Eintrittskante, eine Austrittskante, eine saugseitige Fläche, eine druckseitige Fläche und eine sich entlang einer Innenwand des Gehäuses erstreckenden Außenkante aufweist.

Eine Rohrgehäusepumpe ist eine Kreiselpumpe, deren Fördermedium nach dem Durchlaufen des Laufrads und des am Gehäuse angeordneten Leitrads das rohrförmige Pumpengehäuse durchströmt. Die am häufigsten vorkommenden Rohrgehäusepumpen sind Vertikalpumpen. Bei der Nassaufstellung tauchen sie mit der Einlaufdüse in eine oben offene oder gedeckte Einlaufkammer hinein; bei Trockenaufstellung sind sie mit ihrem saugseitigen Ende an einen Einlaufkrümmer angeschraubt oder dichtend mit der Decke einer Einlaufkammer verbunden.

Das Laufrad ist je nach spezifischer Drehzahl ein Axialrad oder Halbaxialrad. Das Leitrad mündet in das Steigrohr und je nach Einbautiefe können auch mehrere Steigrohre hintereinander angeordnet werden. Dadurch wird auch die Pumpenwelle entsprechend verlängert und muss mehrfach gelagert werden. Der anschließende Auslaufkrümmer leitet den Förderstrom aus dem Steigrohr dann zur Auslassöffnung bzw. zum Pumpendruckstutzen. Die Welle wird am Auslaufkrümmer durch eine Stopfbuchse oder eine Gleitringdichtung aus dem Rohrgehäuse herausgeführt.

Eine Kreiselpumpe in der Ausführung einer Rohrgehäusepumpe wird oft in Schöpfwerken eingesetzt. Diese werden auch als Pumpstationen bezeichnet und dienen zur Be- oder Entwässerung von Landgebieten.

In eingedeichten Küstengegenden, die tiefer als die Hochwasserstände liegen, ist die Entwässerung unabdingbar. Gewöhnlich versorgen mehrere über ein Einzugsgebiet verstreut platzierte kleinere Pumpwerke ein größeres Hauptpumpwerk. Ist der natürliche Abfluss durch das Siel, einem verschließbaren Deichdurchlass, aufgrund eines hohen Außenwasserstandes nicht mehr gegeben, tritt die Rohrgehäusepumpe in Funktion.

Die EP 1 597 483 B1 offenbart eine Rohrgehäusepumpe, deren Lauf- und Leiteinrichtung mit einem Steigrohr verbunden ist, wobei eine innerhalb des Steigrohres angeordnete, die Laufeinrichtung antreibende Welle mit einem oberhalb des Steigrohres angeordneten Antrieb verbunden ist, eine mehrteilige Laterne die Gewichtskraft des Antriebes in ein Fundament überträgt, am Steigrohr und/oder am Krümmer ein an sich bekanntes äußeres Lagerelement vorgesehen ist und das Steigrohr in ein druckdichtes Krümmergehäuse einmündet. In einer Bodenplatte eines druckdichten Krümmergehäuses ist eine kräfteübertragende Aufnahme, Führung und Dichtung für das äußere Lagerelement vorgesehen.

Die EP 2 295 808 B1 offenbart eine Pumpen- oder Turbinenvorrichtung, die ein rohrförmiges Gehäuse mit einer Einlassöffnung und einer Auslassöffnung und ein antreibbares schraubenförmiges Laufrad mit einer Nabe aufweist, die mindestens eine Schaufel trägt; wobei das Laufrad coaxial mit einem Leitrad angeordnet ist, das mittels Leitschaufeln an der Innenwand des rohrförmigen Gehäuses angebracht ist, wobei die Leitschaufeln ein geneigtes Ende aufweist, das mit der Rotationsachse A einen Eintrittswinkel Y bildet, wobei das geneigte Ende jeder Leitschaufel sich bezüglich der Rotationsachse in einem Winkel erstreckt, der kleiner als 45 ° ist.

Kreiselpumpen zur Entwässerung von Landgebieten werden häufig auch von Wasserlebewesen, wie beispielsweise Fische, gerade auch im Betriebszustand durchschwommen. Dies ist für die Lebewesen meist kritisch bis lebensgefährlich. Dabei liegt die Annahme zu Grunde, dass beispielsweise Fische durch die Zentrifugalkräfte der Pumpe gegen den Schleißring und/oder das Pumpengehäuse gedrückt werden. Hierbei kann es zu schleifenden Kollisionen zwischen den Fischen und der Gehäusewand bzw. des Schleißrings kommen.

Aufgabe der Erfindung ist es eine Kreiselpumpenanordnung bereitzustellen, die nur geringe Scherkräfte zwischen bewegten und unbewegten Bauteilen aufweisen soll. Die Kreiselpumpe soll einen großen Förderstrom erzielen können und den Anforderungen an Natur- und Tierschutz genügen. Weiterhin soll die Kreiselpumpe die Anforderungen als fischschonende Pumpe erfüllen. Der Austausch von Ersatzteilen sollte durch die Konstruktion der Kreiselpumpenanordnung begünstigt sein. Die Kreiselpumpenanordnung sollte einfach und kostengünstig realisiert werden können.

Diese Aufgabe wird erfindungsgemäß durch eine Kreiselpumpenanordnung mit einem Gehäuse gemäß den Merkmalen des Anspruchs 1 gelöst. Bevorzugte Varianten sind den nebengeordneten Hauptansprüchen, den Unteransprüchen, der Beschreibung und den Zeichnungen zu entnehmen.

Erfindungsgemäß weist die Schaufel eine Wandung entlang eines definierten Bereichs der Außenkante zur Reduktion von Scherkräften auf.

Beispielsweise ist das Laufrad als Axialrad oder als Halbaxialrad ausgebildet und wird auch als Schrauben- oder Diagonalrad bezeichnet.

Beispielsweise umfasst das Laufrad eine oder mehrere Schaufeln.

Bei einer Variante der Erfindung ist die Wandung als Abstreifer bzw. Abweiser ausgeführt, wodurch die Kontaktfläche zum Schleißring bzw. zum Gehäuse erheblich reduziert wird.

Bei einer weiteren Variante der Erfindung ist die Wandung als Überstand der Schaufel an einem Bereich der Außenkante zum Gehäuse ausgebildet. Bisher wurden Schaufeln im Bereich der Außenkante immer nur nahezu bündig zum Gehäuse gestaltet, wodurch in diesem Bereich hohe Scherkräfte wirken konnten. Die Wandung, insbesondere in der Ausführung als Überstand, reduziert die wirkenden Scherkräfte erheblich.

Beispielsweise ist die Wandung als Knick in der Schaufel ausgeführt, wodurch die Schaufel zumindest in einem Bereich zur Außenkante um ein "geknicktes Ohr" erweitert ausgeführt ist. Der Knick in der Schaufel reduziert die Scherkräfte an der Kontaktfläche zum Gehäuse wesentlich.

Bei einer Variante der Erfindung ist die Wandung als Winkel entlang einem Bereich der Außenkante der Schaufel zur Reduktion von Scherkräften ausgeführt.

Bei einer weiteren Variante der Erfindung ist die Wandung in Form eines Flügels zumindest an einem Bereich an der Außenkante der Schaufel ausgeführt, wodurch ein Rutschkanal für Feststoffe gebildet wird. Durch diesen Rutschkanal, der teilweise durch den Flügel begrenzt wird, wirken an der Außenkante deutlich geringere Scherkräfte auf das Fördermedium und darin befindliche Feststoffe oder Lebewesen.

Wenn das Fördermedium Feststoffe und/oder Lebewesen umfasst, wird durch die vorteilhafte Wandung der Schaufel zur Reduktion von Scherkräften ein geringeres Verschleißverhalten der Pumpe erzielt und die Lebewesen, wie beispielsweise Fische, können ohne körperliche Beeinträchtigung durch die Pumpe gefördert werden.

Beispielsweise ist die Wandung auf der druckseitigen Fläche der Schaufel angeordnet.

Bei einer alternativen Variante der Erfindung ist die Wandung auf der saugseitigen Fläche der Schaufel angeordnet.

Bei einer weiteren Variante der Erfindung ist die Wandung sowohl auf der saug- als auch auf der druckseitigen Fläche der Schaufel angeordnet.

Beispielsweise erstreckt sich der Bereich, in dem die Wandung an der Außenkante angeordnet ist, bis zur Austrittskante, so dass der Rutschkanal für Lebewesen bis zum Auslass aus dem Laufrad gebildet ist.

Bei einer Variante der Erfindung erstreckt sich der Bereich entlang der Außenkante, in dem die Wandung an der Außenkante angeordnet ist, über mehr als 30 % der Länge der Außenkante der Schaufel.

Bei einer weiteren Variante der Erfindung beginnt der Bereich mehr als 30 % der Schaufellänge hinter der Eintrittskante.

Bei einer bevorzugten Variante der Erfindung erstreckt sich der Bereich bis zur Austrittskante der Schaufel.

Der Bereich erstreckt sich bevorzugt in etwa von der Mitte der Schaufel bis an die Austrittskante.

Bevorzugt beginnt der Bereich im Wesentlichen zwischen einem freien Ende der Schaufel und nahe deren Mitte und erstreckt sich bis zur Austrittskante.

Beispielsweise weist die Wandung entlang der Außenkante der Schaufel eine Höhe von mehr als 30 % der Dicke der Schaufel im Bereich der Außenkante auf. So ist beispielsweise die Wandung besonders dünn als auch materialsparend und dennoch definiert als auch stabil ausgebildet.

Bei einer Ausführungsvariante der Erfindung weist die Wandung eine durchschnittliche Höhe von mehr als 30 % und/oder von weniger als 100 % der maximalen Dicke der Schaufel im Bereich der Außenkante auf. Dabei kann sich die Dicke der Schaufel aufgrund strömungsoptimierter Ausbildung über die Länge der Schaufel verändern.

Beispielsweise ist die Höhe der Wandung über die Länge des Bereichs nahezu identisch und unverändert, vorzugsweise ist die Höhe der Wandung über die Länge des Bereichs konstant.

Bei einer Variante der Erfindung ist der Übergang der Schaufelfläche zur Wandung rund ausgebildet. Dadurch werden die Scherkräfte, die auf Lebewesen einwirken können, besonders reduziert.

Vorzugsweise umfasst die Kreiselpumpenanordnung eine Leiteinrichtung. Durch die Wandung an der Außenkante der Schaufel und die Anordnung der Leiteinrichtung in der Kreiselpumpe ist ein die Scherkräfte reduzierender Rutschkanal für den Transport von Lebewesen durch die Kreiselpumpe ausgebildet.

Bei einer Variante der Erfindung erstreckt sich das Gehäuse ausgehend von der Einlassöffnung der Kreiselpumpe konisch, d.h. der Innendurchmesser vergrößert sich ausgehend von der Einlassöffnung in axialer Richtung. Dabei ist das Laufrad an die konische Ausbildung angepasst, insbesondere die Form der Schaufel und die Form der Wandung.

Vorzugsweise ist die Außenkante der Schaufel und die Innenwand des Gehäuses zur Bildung eines dünnen Spaltes parallel zueinander ausgerichtet. Entsprechend ist auch die Wandung an der Außenkante parallel zur Innenwand des Gehäuses ausgerichtet.

Gemäß der Erfindung wird die Kreiselpumpenanordnung als fischschonende Pumpe zur Reduktion von an den Fischen wirkenden Scherkräften zwischen dem Laufrad und dem Gehäuse verwendet.

Die Kreiselpumpenanordnung in der Ausführung als Rohrgehäusepumpe oder Tauchmotorpumpe, realisiert einen großen Förderstrom bei einer Förderhöhe 3 - 5 m meist in Pumpwerken zur Entwässerung von Landgebieten. Dabei wirkt ein offenes Laufrad mit der Schleißwand bzw. des Schleißrings des Pumpengehäuses zusammen. Die vorteilhafte Ausführung eines Laufrads mit Schaufeln, die eine Wandung aufweisen, ermöglichen die Ausbildung eines Abstreifkanals. Der Abstreifkanal verhindert einen Schleifkontakt von Fischen an der Schleißwand und reduziert die Schergeschwindigkeit.

Die Wandung in der Ausführung eines Flügels an der Schaufelaußenkante kann sich von der Höhe der Nabe, also von der Schaufelspitze entlang der Lauffläche bis zur Schaufelaustrittskante erstrecken. Bei einer vorteilhaften Variante beträgt die Höhe der Wandung etwa 10 % bis mehr als 100 % der durchschnittlichen Laufraddicke.

Die erfindungsgemäße Ausführung einer Kreiselpumpenanordnung mit einem offenen Laufrad inklusive mindestens einer Schaufel mit Wandung kann kostengünstig realisiert werden, beispielsweise über ein urformendes oder generatives Verfahren. Die Montage und der Austausch von Ersatzteilen gestaltet sich besonders einfach und montagefreundlich.

Weitere Merkmale und Vorteile der Erfindung ergeben sich aus der Beschreibung von Ausführungsbeispielen anhand der Zeichnungen und aus den Zeichnungen selbst.

Dabei zeigt:
- Fig. 1: eine Schnittdarstellung durch eine Rohrgehäusepumpe,
- Fig. 2: eine perspektivische Darstellung des Laufrads mit Blick von der Seite,
- Fig. 3: eine weitere perspektivische Darstellung des Laufrads mit Blick auf die Außenkante einer Schaufel,
- Fig. 4: eine perspektivische Ansicht des Laufrads mit Blick von oben.

Fig. 1 zeigt eine Kreiselpumpenanordnung 1 mit einem Gehäuse 2, das eine Einlassöffnung 3, eine Auslassöffnung 4 und ein antreibbares, schraubenförmiges Laufrad 5 aufweist, das mittels einer Welle 6 zur Drehung um eine Drehachse A angetrieben werden kann. Das Gehäuse 2 erstreckt sich ausgehend von der Einlassöffnung 3 konisch, d.h. es weitet sich in Strömungsrichtung auf.

Das Laufrad 5 umfasst eine konische Nabe 7, die zwei Schaufeln 8 trägt. Oberhalb des Laufrads 5 ist eine Leiteinrichtung 9 angeordnet, die an einer Innenwand 10 des Gehäuses 2 angeordnet ist.

Die Schaufel 8 weist eine Außenkante 11 auf, die sich entlang der Innenwand 10 des Gehäuses 2 erstreckt. Die Außenkante 11 und die Innenwand 10 des Gehäuses 2 sind zur Bildung eines Spaltes, der durch das Bezugszeichen 12 angedeutet wird, parallel ausgerichtet. Die Schaufel 8 weist jeweils eine Wandung 13 entlang eines definierten Bereichs 14 der Außenkante 11 zur Reduktion von Scherkräften auf.

**In** Fig. 2, Fig. 3 und Fig. 4 ist jeweils eine perspektivische Darstellung des Laufrads 5 abgebildet. Die Schaufel 8 weist eine Eintrittskante 15, eine Austrittskante 16, eine saugseitige Fläche 17 eine druckseitige Fläche 18 und die Außenkante 11 auf.

Der Bereich 14 der Außenkante 11 erstreckt sich in etwa von der Mitte der Schaufel 8 bis an die Austrittskante 16. **In** der dargestellten Ausführungsvariante erstreckt sich der Bereich 14 über 48 % der Außenkante 11.

Die Wandung 13 im Bereich 14 der Außenkante 11 weist eine durchschnittliche Höhe H von 40 % der maximalen Dicke D der Schaufel 8 auf.

Die Wandung 13 ist auf der druckseitigen Fläche 18 angeordnet und weist in dieser Ausführungsvariante eine Höhe von 35 % der Dicke der Schaufel 8 im Bereich 14 der Außenkante 11 auf.

In der dargestellten Ausführungsvariante weist die Wandung 13 die Form eines Flügels an der Außenkante 11 der Schaufel 8 auf. Dadurch wird ein Rutschkanal für Feststoffe gebildet. Durch diesen Rutschkanal, der teilweise durch die Wandung 13 begrenzt wird, wirken an der Außenkante 11 deutlich geringere Scherkräfte auf das Fördermedium und darin befindliche Fische.

Fig. 4 zeigt eine perspektivische Ansicht des Laufrads 5. Von der druckseitigen Schaufelfläche 16 zur Wandung 11 ist ein runder Übergang 19 ausgebildet. Dadurch werden die Scherkräfte, die auf Lebewesen einwirken können, vorteilhaft reduziert.

Aus den Fig. 1 bis 4 ist ersichtlich, dass sich der Bereich 14 im Wesentlichen zwischen einem freien Ende 20 der Schaufel 8 und nahe deren Mitte bis zur Austrittskante 14 erstreckt.

## Patentansprüche

1. Kreiselpumpenanordnung (1) mit einem Gehäuse (2), einer Einlassöffnung (3), einer Auslassöffnung (4) und einem offenen Laufrad (5) mit einer Nabe (7), die mindestens eine Schaufel (8) trägt, wobei die Schaufel (8) eine Eintrittskante (15), eine Austrittskante (16), eine saugseitige Fläche (17), eine druckseitige Fläche (18) und eine sich entlang einer Innenwand (10) des Gehäuses (2) erstreckenden Außenkante (11) aufweist,
**dadurch gekennzeichnet,**
**dass** die Schaufel (8) eine Wandung (13) entlang eines definierten Bereichs (14) der Außenkante (11) zur Reduktion von Scherkräften aufweist.

2. Kreiselpumpenanordnung nach Anspruch 1, **dadurch gekennzeichnet, dass** die Wandung (13) auf bzw. an der druckseitigen Fläche (18) angeordnet ist.

3. Kreiselpumpenanordnung nach Anspruch 1 oder 2, **dadurch gekennzeichnet, dass** die Wandung (13) auf bzw. an der saugseitigen Fläche (17) angeordnet ist.

4. Kreiselpumpenanordnung nach einem der Ansprüche 1 bis 3, **dadurch gekennzeichnet, dass** sich der definierte Bereich (14) bis zur Austrittskante (16) erstreckt.

5. Kreiselpumpenanordnung nach einem der Ansprüche 1 bis 4, **dadurch gekennzeichnet, dass** sich der Bereich (14) über mehr als 30 % entlang der Außenkante (11) erstreckt.

6. Kreiselpumpenanordnung nach einem der Ansprüche 1 bis 5, **dadurch gekennzeichnet, dass** die Wandung (13) eine durchschnittliche Höhe (H) von mehr als 30 % und/oder von weniger als 100 % der maximalen Dicke (D) der Schaufel (8) in dem defiierten Bereich (14) der Außenkante (11) aufweist.

7. Kreiselpumpenanordnung nach einem der Ansprüche 1 bis 6, **dadurch gekennzeichnet, dass** die Kreiselpumpenanordnung (1) eine Leiteinrichtung (9) umfasst.

8. Kreiselpumpenanordnung nach einem der Ansprüche 1 bis 7, **dadurch gekennzeichnet, dass** sich das Gehäuse (2) ausgehend von der Einlassöffnung (3) konisch erstreckt.

9. Kreiselpumpenanordnung nach einem der Ansprüche 1 bis 8, **dadurch gekennzeichnet, dass** die Außenkante (11) und die Innenwand (10) des Gehäuses (2) zur Bildung eines Spaltes (12) parallel ausgerichtet sind.

10. Verwendung einer Kreiselpumpenanordnung (1) als fischschonende Pumpe zur Reduktion von Scherkräften zwischen Laufrad (5) und Gehäuse (2).
